# EUROPÄISCHE PATENTANMELDUNG

(11) **EP 0 222 070 A1**
(43) Veröffentlichungstag der Anmeldung: **20.05.1987**
(21) Anmeldenummer: 86110770.4
(22) Anmeldetag: 04.08.1986
(51) Int. Cl.: B22D 41/08

(54) **Einrichtung für Tragrahmen feuerfester Platten in Schieberverschlüssen**

(30) Priorität: 30.10.1985 DE 3538500
(71) Anmelder: DIDIER S.A., Lugones-Oviedo (ES)
(72) Erfinder: Sariego Diaz, Victor Manuel, Oviedo (ES)
(74) Vertreter: Brückner, Raimund, Dipl.-Ing.

(57) **Zusammenfassung**

Zum Einspannen feuerfester Platten (5) in Tragrahmen (1) von Schieberverschlüssen ist ein dem Umfangsprofil (11) einer Plattenstirnseite angepaßter Fixierbügel (10) mit im Rahmen (1) angeordneten Verstellmitteln (14 bis 17) und Führungen (12, 13) vorgesehen. Dadurch ergibt sich eine einfache und wirksame Verspanneinrichtung.

## Beschreibung

Die Erfindung betrifft eine Einrichtung für an Schieberverschlüssen metallurgischer Gefäße verwendete, ortsfeste oder bewegbare Tragrahmen zum austauschbaren Festhalten feuerfester Boden-, Schieber- oder Unterplatten mittels auf deren Umfang stirnseitig einwirkender Spannmittel.

Aus der DE-AS 28 21 839 ist es bekannt, feuerfeste Platten für Schieberverschlüsse im Tragrahmen durch darin lösbar gehaltene Exzenter einzuspannen, deren Exzenterflächen über einen metallischen Mantel der Platte einwirken.

Ferner geht beispielsweise aus der DE-OS 34 21 205 eine Einrichtung für Rahmen feuerfester Platten in Schieberverschlüssen hervor, die erlaubt, nackte feuerfeste Platten ohne Blechummantelung einzuspannen, mittels eines als Bandage wirkenden, spann- und entspannbaren Umfangbandes.

Aufgabe vorliegender Erfindung ist es, am Tragrahmen eine im Aufbau schlichte, beim Plattenaustausch einfach zu handhabende, aber in der Festlegung der Platte dennoch wirkungsvolle Spanneinrichtung vorzusehen.

Dies wird gemäß der Erfindung durch einen, dem Umfangsprofil einer Plattenstirnseite angepaßten Fixierbügel mit im Tragrahmen angeordneten Verstellmitteln und Führungen für eine zum Umfangsprofil parallele Verstellung des Bügels erreicht. Mit einer solchen, konstruktiv wenig aufwendigen Einrichtung lassen sich sowohl nackte als auch blechummantelte feuerfeste Platten im Tragrahmen problemlos und wirkungsvoll einspannen, ohne ein Verrücken der feuerfesten Platte im Tragrahmen oder ein zerstörendes Einwirken der Verspannungskräfte auf die Platte befürchten zu müssen.

Im einzelnen schlägt die Erfindung vor, daß der Fixierbügel zwei zur Längsmittelachse der feuerfesten Platte symmetrisch im Tragrahmen gelagerte Führungen und wenigstens ein Verstellmittel aufweist. Hierbei sind vorteilhalt die Führungen mit Verzahnungen versehen, denen an einem Betätigungsprofil verdrehbare Zahnräder zugeordnet sind. Eine gleichwertige Ausbildung ergibt sich dadurch, daß zwischen den Führungen des Fixierbügels eine Verbindungsstrebe angeordnet ist, an der eine im Tragrahmen gelagerte, zu den Führungen parallele und mit Betätigungsprofil ausgestattete Verstellspindel unter Vermittlung einer Drehkupplung angreift.

Die Erfindung ist nachstehend anhand der Zeichnung an zwei Ausführungsbeispielen erläutert.
Fig. 1 zeigt in Draufsicht eine im Tragrahmen eines Linearschiebeverschlusses mit der neuen Einrichtung verspannbare Schieberplatte, und
Fig. 2 in ähnlicher Darstellung, aber abschnittsweise eine Bodenplatten-Verspannung.

In Fig. 1 bedeutet 1 einen in einem linearen Schieberverschluß verschiebbar gelagerten Tragrahmen, der eine Kopplungsstirnseite 2 hat und in einem Bett 3 eine mit einer Durchflußöffnung 4 versehene, ovale Schieberplatte 5 trägt. Diese ist im Rahmen 1 mit Hilfe einer an dessen Kopplungsstirnseite 2 befindlichen Verspanneinrichtung 6 festlegbar, und zwar mit der Längsmittelachse 7 fluchtend zur Verstellrichtung 8.

Hierzu weist die Verspanneinrichtung 6 in einer kupplungsstirnseitigen Ausnehmung 9 des Tragrahmens 1 einen Fixierbügel 10 auf, der dem ovalen Umfangsprofil 11 der gegenüberliegenden Stirnseite der Schieberplatte 5 angepaßt und an zur Längsmittelachse 7 der Schieberplatte 5 parallelen sowie symmetrischen Führungen 12 und 13 befestigt ist. Letztere haben Verzahnungen 14 und 15 und lagern zusammen mit in die Verzahnungen eingreifenden Zahnrädern 16 und 17 in gegenprofilierten Führungsbahnen 18 und 19 des Tragrahmens 1, in denen sie durch Abdeckbleche 20 gehalten sind.

Jedes Zahnrad 16 bzw. 17 ist mit einem Betätigungsprofil 21 bzw. 22 ausgestattet, zum gleichmäßigen Anpressen des Fixierbügels 10 an das gegenüberliegende Umfangsprofil 12 der Schieberplatte 5, die dadurch in das gegebenenfalls an den Flanken leicht konische Bett 3 des Tragrahmens 1 hineingepreßt bzw. darin festgelegt wird.

Nach der Ausführung gemäß Fig. 2, die eine Verspanneinrichtung 36 für eine ortsfeste Bodenplatte 35 in einem ortsfesten Tragrahmen 31 zeigt, ist der dem Plattenumfangsprofil 41 angepaßte Fixierbügel 40 an zwei in Paßbohrungen 38 und 39 des Tragrahmens 31 geführten Führungsbolzen 42 und 43 befestigt. Beide Bolzen 42 und 43 sind innerhalb der Ausnehmung 39 des Tragrahmens 31 durch eine Querstrebe 45 verbunden, an der über eine Drehkupplung 46 eine Verstellspindel 47 angreift, die in einem Gegengewinde des Tragrahmens 31 lagert und dabei koaxial zur Längsmittelachse 37 der Bodenplatte 35 steht. Durch Verdrehen der Verstellspindel 41 am Betätigungsprofil 48 läßt sich die Bodenplatte 35 im Tragrahmen 31 verspannen und lösen.

Aus Fig. 1 und 2 ist ohne weiteres erkennbar, daß gemäß der Erfindung auch feuerfeste Platten mit anderen als bogenförmigen bzw. ovalen Umfangsprofilen 11 bzw. 41 Anwendung finden können, wobei dann der Fixierbügel 10 bzw. 41 entsprechend gegenprofiliert gestaltet wird.

Desweiteren ist es möglich, die feuerfeste Platte 1 bzw. 31 an zwei sich gegenüberstehenden Seiten oder Stellen mit je einer Verspanneinrichtung 6 festzulegen, was insbesondere bei feuerfesten Platten für Drehschieberverschlüsse dienlich sein kann.

## Patentansprüche

1. Einrichtung für an Schieberverschlüssen metallurgischer Gefäße verwendete, ortsfeste oder bewegbare Tragrahmen zum austauschbaren Festhalten feuerfester Boden-, Schieber- oder Unterplatten mittels auf deren Umfang stirnseitig einwirkender Spannmittel, gekennzeichnet durch einen dem Umfangsprofil (11 bzw. 41) einer Stirnseite der feuerfesten Platte (5 bzw. 35) angepaßtem Fixierbügel (10 bzw. 40) mit im Tragrahmen (1 bzw. 31) angeordneten Verstellmitteln (14 bis 17 bzw. 45 bis 47) und Führungen (12, 13 bzw. 42, 43) für eine zum Umfangsprofil (11 bzw. 41) parallele Verstellung des Übels (10 bzw. 40).

2. Einrichtung nach Anspruch 1, dadurch gekennzeichnet, daß der Fixierbügel (10 bzw. 40) zwei zur Längsmittelachse (7 bzw. 37) der feuerfesten Platte (5 bzw. 35) symmetrisch im Tragrahmen (1 bzw. 31) gelagerte Führungen (12, 13 bzw. 42, 43) und wenigstens ein Verstellmittel (14 bis 17 bzw. 42, 43) aufweist.

3. Einrichtung nach Anspruch 2, dadurch gekennzeichnet, daß die Führungen (12, 13) Verzahnungen (14, 15) haben, denen an einem Betätigungsprofil (21, 22) verdrehbare Zahnräder (16, 17) zugeordnet sind.

4. Einrichtung nach Anspruch 1 und 2, dadurch gekennzeichnet, daß zwischen den Führungen (42, 43) des Fixierbügels (4) eine Verbindungsstrebe (45) angeordnet ist, an die eine im Tragrahmen (31) gelagerte, zu den Führungen (42, 43) parallele und mit Betätigungsprofil (48) ausgestattete Verstellspindel (47) unter Vermittlung einer Drehkupplung (46) angreift.
